# EUROPÄISCHE PATENTSCHRIFT

(11) **EP 1 081 089 B1**
(45) Veröffentlichungstag und Bekanntmachung des Hinweises auf die Patenterteilung: **23.07.2003**
(21) Anmeldenummer: 00117840.9
(22) Anmeldetag: 18.08.2000
(51) Int. Cl.: B66F 17/00

(54) **Verfahren zur automatischen Reichweitenbegrenzung bei Hubarbeitsbühnen**
Method for limiting automatically the range of access platforms
Procédé pour limiter automatiguement la portée de plateformes de travail élévatrices

(30) Priorität: 20.08.1999 DE 19939496
(43) Veröffentlichungstag der Anmeldung: 07.03.2001
(73) Patentinhaber: Bison stematec, Maschinenbau- und Hubarbeitsbühnen Produktionsgesellschaft mbH, 02708 Löbau (DE)
(72) Erfinder: Sterzel, Helfried, 02627 Rachlau (DE); Richter, Uwe, 02625 Bautzen (DE)
(74) Vertreter: Hofstetter, Alfons J., Dr.rer.nat.

(56) Entgegenhaltungen:
- EP-A- 0 285 710
- DE-A- 2 343 941
- DE-A- 2 616 951
- DE-A- 3 807 966
- US-A- 2 858 070

## Beschreibung

Die vorliegende Erfindung betrifft ein Verfahren zur automatischen Reichweitenbegrenzung bei Hubarbeitsbühnen, insbesondere bei fahrbaren Hubarbeitsbühnen.

Bisher bekannte Verfahren zur Reichweitenbestimmung von Hubarbeitsbühnen beinhalten die Errechnung sogenannter Arbeitskennfelder im Vorfeld zur Hubbühnenmontage. Dabei werden die einzelnen Kennfeldpunkte mit der fertiggestellten Hubarbeitsbühne angefahren und die entsprechenden Werte ermittelt und in einer Datenverarbeitungsanlage abgespeichert.

Aus der DE 38 07 966 C2 ist eine Hubarbeitsbühne mit Prozessorsteuerung bekannt, die eine automatische Beschränkung der Bewegungen der Hubarbeitsbühne auf hubreduzierende Bewegungen am Ausleger bei Annäherung eines Wertes des Kippmoments an den Wert des Standmoments ausführt. Diese bekannte Hubarbeitsbühne arbeitet fest vorgegebenen und anzahlmäßig beschränkten Grenzlastkurven. Eine gesonderte Datenermittlung erfolgt nicht.

Diese bekannte Verfahrensweise weist jedoch verschiedenartige Nachteile auf. So erfolgt die Berechnung der Kennfelddaten vor der eigentlichen Fertigstellung der Hubarbeitsbühne und kann somit immer nur eine Annäherung an den tatsächlichen Zustand darstellen. Des weiteren müssen die Kennfelder dargestellt werden und dann zeitaufwendig angefahren werden, um die benötigten Daten zur Reichweitenbestimmung erhalten zu können. Da die gemessenen Werte aber immer in Abhängigkeit zu den vorab theoretisch berechneten Kennfelddaten stehen, werden die eigentlich erreichbaren Reichweiten nicht optimal ausgenutzt.

Es ist daher Aufgabe der vorliegenden Erfindung, ein Verfahren zur automatischen Reichweitenbegrenzung bei Hubarbeitsbühnen zu schaffen, bei dem eine optimale Ausnutzung der möglichen Reichweiten der Hubarbeitsbühne gewährleistet ist.

Gelöst wird diese Aufgabe durch ein Verfahren mit den Merkmalen des Hauptanspruches 1.

Vorteilhafte Ausgestaltungen sind in den Unteransprüchen beschrieben.

Ein erfindungsgemäßes Verfahren zur automatischen Reichweitenbegrenzung bei Hubarbeitsbühnen weist folgende Schritte auf:
a) Ermittlung von Daten bezüglich der Einzelmassen und der entsprechenden Schwerpunkte von Einzelelementen der Hubarbeitsbühne und eines Fahrgestells der Hubarbeitsbühne,
b) Eingabe und Speicherung der ermittelten Daten in mindestens einer Datenverarbeitungsanlage,
c) Kontinuierliche Berechnung des auftretenden Standmoments in unterschiedlichen Stellungen eines Drehturms der Hubarbeitsbühne unter Verwendung der im Verfahrensschritt a) ermittelten Daten und Vergleich dieses Standmoments mit bei jeder Stellung eines Auslegers der Hubarbeitsbühne entstehenden Kippmoments, wobei das Kippmoment durch die Erfassung einer maximal möglichen Hubzylinderkraft in Abhängigkeit von einer Stützenstellung der Hubarbeitsbühne ermittelt wird,
d) automatische Beschränkung der Bewegungen der Hubarbeitsbühne auf hubreduzierende Bewegungen aus Ausleger bei Annäherung des Wertes des Kippmoments an den Wert des Standmoments.

Dadurch ist gewährleistet, daß das Arbeitskennfeld in Abhängigkeit der tatsächlich auftretenden Stand- und Kippmomente optimal ausgenutzt wird, so daß der maximal mögliche Arbeitsbereich beziehungsweise die maximal mögliche Reichweite der Hubarbeitsbühne ausgenutzt werden kann.

Die automatische Beschränkung der Bewegungen der Hubarbeitsbühne auf hubreduzierende Bewegungen am Ausleger kann dabei zeitverzögert ausgeführt werden, so daß vor der eigentlichen Beschränkung ein Warnsignal gegeben werden kann. Des weiteren ist eine lastabhängige Reichweitenbestimmung in Abhängigkeit der Abstützungsart gewährleistet. Hierdurch ergibt sich eine Optimierung des tatsächlich nutzbaren Arbeitskennfeldes entsprechend den Gegebenheiten am Einsatzort der Hubarbeitsbühne und in Abhängigkeit der Stellung der Stützenausschübe. Auch der Einsatz einer variablen Abstützung ist erfindungsgemäß möglich, da über jede beliebige Abstützkante die zulässige Reichweite aus dem Standmoment errechnet wird.

Die Erfassung der maximal möglichen Hubzylinderkraft erfolgt dabei erfindungsgemäß mittels mindestens einem an der Hubarbeitsbühne angeordneten Sensor, insbesondere einem Lastmessbolzen. Die Stützenstellung der Hubarbeitsbühne wird mittels vier redundanter Seilzuglängenmesser stufenlos ermittelt. Die durch den Sensor beziehungsweise die Sensoren und Seilzuglängenmesser ermittelten Werte werden rechnergesteuert verarbeitet, so daß jeweilige Stand- und Kippmomente für entsprechende Stützenstellungen und Auslegerpositionen kontinuierlich und zeitgleich errechnet werden können. Die Bewegungen der Hubarbeitsbühne erfolgen dabei rechnergesteuert.

Durch das erfindungsgemäße Verfahren entfallen alle Kennfeldvorausberechnungen und -erzeugungen. Zudem ermöglicht das erfindungsgemäße automatische, lastabhängige Reichweitenbestimmungsverfahren eine optimale Ausnutzung der automatisiert ermittelten Arbeitskennfelder.

In einer weiteren vorteilhaften Ausgestaltung des erfindungsgemäßen Verfahrens werden die in den Verfahrensschritten a) bis c) ermittelten und gerechneten Daten in zwei getrennten Datenverarbeitungsanlagen der Hubarbeitsbühne verarbeitet, wobei über einen BUS ein kontinuierlicher Vergleich von Zwischen- und Endergebnissen erfolgt und bei Nichtübereinstimmung der Werte eine automatische Abschaltung zumindest der lastmomentvergrößernden Funktionen erfolgt.

## Patentansprüche

1. Verfahren zur automatischen Reichweitenbegrenzung bei Hubarbeitsbühnen, insbesondere bei fahrbaren Hubarbeitsbühnen, wobei das Verfahren folgende Schritte aufweist:
a) Ermittlung von Daten bezüglich der Einzelmassen und der entsprechenden Schwerpunkte von Einzelelementen der Hubarbeitsbühne und eines Fahrgestells der Hubarbeitsbühne,
b) Eingabe und Speicherung der ermittelten Daten in mindestens einer Datenverarbeitungsanlage,
c) Kontinuierliche Berechnung des auftretenden Standmoments in unterschiedlichen Stellungen eines Drehturms der Hubarbeitsbühne unter Verwendung der im Verfahrensschritt a) ermittelten Daten und Vergleich dieses Standmoments mit bei jeder Stellung eines Auslegers der Hubarbeitsbühne entstehenden Kippmoments, wobei das Kippmoment durch die Erfassung einer maximal möglichen Hubzylinderkraft in Abhängigkeit von einer Stützenstellung der Hubarbeitsbühne ermittelt wird, und
d) automatische Beschränkung der Bewegungen der Hubarbeitsbühne auf hubreduzierende Bewegungen am Ausleger bei Annäherung des Wertes des Kippmoments an den Wert des Standmoments.

2. Verfahren nach Anspruch 1,
**dadurch gekennzeichnet,**
**daß** die Erfassung der maximal möglichen Hubzylinderkraft mittels mindestens einem an der Hubarbeitsbühne angeordneten Sensor erfolgt.

3. Verfahren nach Anspruch 2,
**dadurch gekennzeichnet,**
**daß** der Sensor ein Lastmessbolzen ist.

4. Verfahren nach einem der vorhergehenden Ansprüche,
**dadurch gekennzeichnet,**
**daß** die Stützenstellung der Hubarbeitsbühne mittels vier redundanter Seilzuglängenmesser stufenlos ermittelt wird.

5. Verfahren nach einem der vorhergehenden Ansprüche,
**dadurch gekennzeichnet,**
**daß** die Bewegungen der Hubarbeitsbühne rechnergesteuert erfolgen.

6. Verfahren nach einem der vorhergehenden Ansprüche,
**dadurch gekennzeichnet,**
**daß** die in den Verfahrensschritten a) bis c) ermittelten und gerechneten Daten in zwei getrennten Datenverarbeitungsanlagen verarbeitet werden, wobei ein kontinuierlicher Vergleich von Zwischen- und Endergebnissen erfolgt und bei Nichtübereinstimmung der Werte eine automatische Abschaltung zumindest der lastmomentvergrößernden Funktionen erfolgt.

## Claims

1. Method for automatic range limitation in access platforms, especially in movable access platforms, the method comprising the steps of:
a) determining data with respect to the individual masses and the corresponding centers of gravity of individual elements of the access platform and a chassis of the access platform,
b) inputting and storing the determined data in at least one data processing system,
c) continuously calculating the occurring upright moment in different positions of a rotating turret of the access platform using the data determined in method step a), and comparing this upright moment with a tilting moment arising in each position of a cantilever of the access platform, the tilting moment being determined by detecting a maximum possible lifting cylinder force depending on a support position of the access platform, and
d) automatically limiting the movements of the access platform to lift-reducing movements at the cantilever upon approaching the value of the tilting moment to the value of the upright moment.

2. Method according to claim 1,
**characterized in that**
the detection of the maximum possible lifting cylinder force is effected by means of at least one sensor disposed at the access platform.

3. Method according to claim 2,
**characterized in that**
the sensor is a load measuring bolt.

4. Method according to any one of the preceding claims,
**characterized in that**
the support position of the access platform is continuously determined by means of four redundant rope traction length meters.

5. Method according to any one of the preceding claims,
**characterized in that**
the movements of the access platform are effected computer-controlled.

6. Method according to any one of the preceding claims,
**characterized in that**
the data determined and calculated in method steps a) to c) are processed in two separate data processing systems, wherein a continuous comparison of intermediate and final results is effected, and upon mismatch of the values, automatically shutting-off at least the load moment increasing functions is effected.

## Revendications

1. Procédé de limitation automatique du rayon d'action de plate-formes de travail élévatrices, notamment des plate-formes élévatrices mobiles, le procédé comportant les étapes suivantes:
a) relevé de données concernant les poids individuels et les centres de gravité correspondants d'éléments individuels de la plateforme de travail élévatrice et d'un chariot de la plateforme de travail élévatrice,
b) entrée et stockage des données relevées dans au moins un équipement de traitement des données,
c) calcul continu du couple de stabilité survenant dans différentes positions d'une tour pivotante de la plate-forme de travail élévatrice en utilisant les données relevées dans l'étape du procédé a) et comparaisaon de ce couple de stabilité avec le couple de basculement survenant dans chacune des positions d'une flèche de la plate-forme de travail élévatrice, le couple de basculement étant relevé par détection d'une capacité maximale possible du vérin de levage en fonction d'une position des appuis de la plate-forme de travail élévatrice, et
d) limitation automatique des mouvements de la plate-forme de travail élévatrice à des mouvements de réduction de la levée au niveau de la flèche lorsque la valeur du couple de basculement se rapproche de la valeur du couple de stabilité.

2. Procédé selon la revendication 1, **caractérisé en ce que** la détection de la capacité maximale possible du vérin hydraulique est assurée par au moins un capteur disposé sur la plate-forme de travail élévatrice.

3. Procédé selon la revendication 2, **caractérisé en ce que** le capteur est une jauge de mesurage de charge.

4. Procédé selon l'une des revendications précédentes, **caractérisé en ce que** la position des appuis de la plate-forme élévatrice est déterminée de manière continue à l'aide de quatre compteurs métreurs redondants du câble.

5. Procédé selon l'une des revendications précédentes, **caractérisé en ce que** les mouvements de la plate-forme de travail élévatrice sont commandés par ordinateur.

6. Procédé selon l'une des revendications précédentes, **caractérisé en ce que** les données relevées et calculées dans les étapes du procédé a) à c) sont traitées dans deux ordinateurs séparés, les résultats intermédiaires et finaux étant comparés en continu et la non-correspondance des valeurs conduisant à une coupure automatique d'au moins les fonctions d'accroissement du couple résistant.
